# EUROPÄISCHE PATENTSCHRIFT

(11) **EP 0 663 283 B1**
(45) Veröffentlichungstag und Bekanntmachung des Hinweises auf die Patenterteilung: **06.08.1997**
(21) Anmeldenummer: 95100220.3
(22) Anmeldetag: 09.01.1995
(51) Int. Cl.: B30B 9/26

(54) **Drainageelement für Pressen zum Ausscheiden von Flüssigkeiten aus festen Stoffen**
Drainage element for presses extracting liquid from solid substances
Elément de drainage pour presses d'extraction de liquides à partir de matières solides

(30) Priorität: 13.01.1994 CH 98/94
(43) Veröffentlichungstag der Anmeldung: 19.07.1995
(73) Patentinhaber: BUCHER-GUYER AG Maschinenfabrik, CH-8166 Niederweningen (CH)
(72) Erfinder: Hartmann, Eduard, CH-5425 Schneisingen (CH)

(56) Entgegenhaltungen:
- EP-A- 0 356 914
- CH-A- 413 599
- DE-A- 3 132 466

## Beschreibung

Die Erfindung betrifft ein Drainageelement für Pressen zum Ausscheiden von Flüssigkeiten aus festen Stoffen, insbesondere für Früchtepressen, umfassend einen stabförmigen, flexiblen Drainagekern mit Fliesswegen zum Ableiten der ausgepressten Flüssigkeit aus dem Pressraum und eine den Drainagekern umgebende, flüssigkeitsdurchlässige Filterhülle, wobei mindestens ein Ende des Drainageelementes an einer Saftsammelplatte, Druckplatte oder am Pressmantel der Presse befestigt ist, sowie eine den Drainagekern im Befestigungsbereich und auf einem daran anschliessenden freien Abschnitt umgebende gummielastische Stulpe.

Fig. 1 zeigt einen Längsschnitt durch die bekannte Befestigung eines Drainageelementes in einer Früchtepresse. In einem durch je eine Druckplatte 1 begrenzten Pressraum 2 einer nicht dargestellten bekannten Früchtepresse sind eine Vielzahl Drainageelemente 3 angeordnet.

Ein Drainageelement 3 besteht im wesentlichen aus einem elastischen Drainagekern 4, über dessen aussenliegende Nuten 5, wie der Schnitt A-A zeigt, die Flüssigkeit während des Pressvorganges aus dem Pressraum 2 herausgeleitet wird, und einem darüber gespannten strumpfförmigen Filter 6 zur Fest-Flüssig-Trennung. Jeweils an den Enden des Drainageelementes 3 sind der Drainagekern 4 und der Filter 6 in einem Kernhalter 7 befestigt. Der Filter 6 wird dabei über eine elastische Stulpe 8 geführt und mit einem O-Ring 9 fixiert. Eine Scheibe 10 dient zur Abstützung der Stulpe 8 gegen einen Querstift 11, der seitlich in Bohrungen des Drainagekernes 4 und des Kernhalters 7 geschoben wird, und so die axiale und radiale Fixierung der beiden Bauteile 4 und 7 zueinander gewährleistet.

Der Kernhalter 7 wird mithilfe einer Distanzbuchse 12 und eines Sicherungsringes 13 mit der Druckplatte 1 verbunden. Dabei stellt ein Nocken 14 des Sicherungsringes 13, der durch einen Schlitz 15 in der Distanzbuchse 12 in eine Nut 16 des Kernhalters 7 hineingreift, in Verbindung mit einem hinter der Druckplatte 1 liegenden Bund 17 der Distanzbuchse 12 die Sicherung gegen axiales Verschieben her.

Wie Fig. 1 erkennen lässt, ist der Filter 6 durch Einklemmen zwischen Kernhalter 7, Stulpe 8 und O-Ring 9 in der Distanzbuchse 12 gehalten. Mindestens die Stulpe 8 ist aus einem elastisch verformbaren Material, vorzugsweise aus einem Elastomer gefertigt. Diese Art der Konstruktion hat folgende Nachteile:
a) Die Klemmkräfte haben eine Verringerung des Innendurchmessers der elastischen Stulpe 8 zur Folge, wobei die Klemmkräfte teilweise auch auf den Drainagekern 4 übertragen werden. Da der Drainagekern 4 ebenfalls aus einem elastischen Material besteht, wird er dieser Krafteinwirkung entsprechend bleibend verformt. Der Kerndurchmesser wird kleiner, und der Saftabflussquerschnitt in den Nuten 5 reduziert sich, was den Saftabfluss behindert.
b) Beim Ablauf des Pressvorganges wirken unter anderem auch Zugkräfte 20 längs des Filters 6. Da die Stulpe 8 aus einem elastischen Material besteht, wird sie beim Auftreten solcher Zugkräfte 20 oberhalb eines bestimmten Betrages mit dem Filter 6 durch einen Ringspalt gezogen, welcher zwischen dem Kernhalter 7 und dem Drainagekern 4 gebildet ist. Dies hat Betriebsstörungen zur Folge.
c) Eine weitere Störungsursache ist dadurch bedingt, dass infolge der Zugkräfte 20 auf dem Filter 6 am Aussenumfang der Stulpe 8 wegen der Reibung zwischen Filter und Stulpe Kräfte in Längsrichtung angreifen. Die Reibung zwischen Stulpe 8 und Drainagekern 4 am Innenumfang der Stulpe hält aber die Stulpe fest, sodass die Längskräfte am Aussenumfang zu einer Längsscherung und damit zu einer Reduktion des Aussendurchmessers der Stulpe 8 führen. Dies wiederum führt dazu, dass die Klemmkraft 22 zwischen Kernhalter 7 und Stulpe 8 zur Fixierung des Filters 6 so weit nachlässt, dass der Filter 6 zwischen den klemmenden Teilen herausgezogen wird. Auch dies hat eine Betriebsstörung zur Folge.

Die beschriebenen Nachteile sind also durch die gummielastischen Eigenschaften der genannten Teile bedingt. Auf elastisch verformbare Teile kann aber nicht verzichtet werden, da sonst die Lebensdauer der Filter 6 verkürzt wird.

Der Erfindung liegt die Aufgabe zugrunde, die genannten Nachteile durch eine Vorrichtung der eingangs erwähnten Art zu vermeiden.

Gemäss der Erfindung wird diese Aufgabe gelöst durch mindestens ein Stützelement für die Stulpe, welches mit derselben so in Verbindung steht, dass ihre Verformbarkeit in einem im Befestigungsbereich liegenden Teilbereich gegenüber dem restlichen Teil stark eingeschränkt ist.

Es erweist sich dabei als besonders vorteilhaft, wenn das Stützelement als Hülse mit hoher Biegesteifigkeit ausgebildet ist. Weitere bevorzugte Ausführungsformen sind in den Patentansprüchen gekennzeichnet.

Die Erfindung ist in der folgenden Beschreibung und den Zeichnungen, die Ausführungsbeispiele darstellen, näher erläutert.

Es zeigen:
Fig. 1 einen Schnitt durch eine bekannte Befestigung eines Drainageelementes an der Druckplatte einer Früchtepresse,
Fig. 2 einen Schnitt durch eine gummielastische Stulpe zur Befestigung eines erfindungsgemässen Drainageelementes an der Druckplatte einer Früchtepresse,
Fig. 3 einen Schnitt durch eine weitere gummielastische Stulpe zur Befestigung eines erfindungsgemässen Drainageelementes an der Druckplatte einer Früchtepresse,
Fig. 4 einen Schnitt durch eine weitere gummielastische Stulpe zur Befestigung eines erfindungsgemässen Drainageelementes an der Druckplatte einer Früchtepresse,
Fig. 5 einen Schnitt durch eine weitere gummielastische Stulpe zur Befestigung eines erfindungsgemässen Drainageelementes an der Druckplatte einer Früchtepresse,
Fig. 6 einen Schnitt durch eine weitere gummielastische Stulpe zur Befestigung eines erfindungsgemässen Drainageelementes an der Druckplatte einer Früchtepresse,
Fig. 7 einen Schnitt durch einen Anschlussteil mit gummielastischer Stulpe zur Befestigung eines erfindungsgemässen Drainageelementes an der Druckplatte einer Früchtepresse,
   und
Fig. 8 einen Schnitt durch einen weiteren Anschlussteil mit gummielastischer Stulpe zur Befestigung eines erfindungsgemässen Drainageelementes an der Druckplatte einer Früchtepresse.

Fig. 2 zeigt eine Stulpe 8' ähnlich der schon in Fig. 1 gezeigten und erklärten Art. In die Stulpe 8' ist jedoch eine Metallhülse 23 als Stützelement eingelegt, wobei die Verbindung zwischen Metallhülse und Stulpe lösbar oder fest sein kann. Die Metallhülse 23 schliesst im Befestigungsbereich des Drainagekernes 4 gem. Fig. 1 mit der Stulpe 8' bündig ab und reicht mit ihrem anderen Ende so weit, dass sich eine ungestützte Zone 24 der Stulpe 8' ergibt. Die Länge der Zone 24 ist etwa gleich oder kleiner als die Manteldicke 45 eines an den Befestigungsbereich des Drainagekernes 4 gem. Fig. 1 anschliessenden freien Abschnittes 25 der Stulpe 8'.

Durch die Metallhülse 23 sind die oben in Verbindung mit Fig. 1 genannten Nachteile des bekannten Drainageelementes behoben, nämlich die Verformungen an den Nuten 5 für die Drainage und das Herausziehen der gummielastischen Stulpe 8 und des Filters 6 zwischen dem Kernhalter 7 und dem Drainagekern 4.

Bei dem Ausführungsbeispiel der Stulpe 8' gemäss Fig. 3 wird deren Abstützung durch eine Hülse 26 erreicht, welche teilweise im Innern der Stulpe 8' liegt. Die Hülse 26 überragt die Stulpe 8' an deren Ende axial um ein Stück der Länge 27. Der dadurch entstehende vorstehende Rand dient zur besseren Krafteinleitung vom Querstift 11 gem. Fig. 1 zur Abstützung in die Hülse 26. Hierbei kann auf die Scheibe 10 verzichtet werden.

Fig. 4 zeigt eine Variante der Stulpe 8', bei der die abstützende Hülse 28 beidseitig gebördelt ist. Die hierbei entstandenen Ränder 29, 30 verbessern die Krafteinleitung in die Hülse 28.

In Fig. 5 ist eine Stulpe 8'' mit einem Stützelement 31 dargestellt. Dabei übernimmt das Stützelement 31 einen Teil der Funktionen der Stulpe 8' gemäss den Fig. 2-4. Die Abstützurg wird nun durch eine Verbindung der Formteile 8'' und 31 mit unterschiedlichen Verformungseigenschaften erreicht. Das Stützelement 31 ist aus einem steifen Kunststoff hergestellt und durch einen Schnappverschluss 32 mit der elastischen Stulpe 8'' verbunden. Dieser Aufbau erlaubt den Austausch von schadhaft gewordenen Stulpen 8'', wobei das Stützelement 31 wiederverwendbar ist.

Fig. 6 zeigt eine Stulpe 8', in welche eine Hülse 36 als Stützelement so eingelegt ist, dass eine axiale Fixierung entsteht. Die Herstellung einer derartigen Kombination erfolgt mit Vorteil im Press- oder Spritzgiessverfahren.

In Fig. 7 ist ein Anschlussteil für das Drainageelement 3 in der Druckplatte 1 gezeigt, bei dem der Filter 6 zwischen zwei konusförmigen Bauelementen 37, 38 fixiert ist. Auch hier ist der Drainagekern 4 von einer Stulpe 8''' umgeben, in welche eine Hülse 23' als Stützelement eingelegt ist.

Fig. 8 zeigt ein Anschlussteil ähnlich jenem gemäss Fig. 7, wobei das konusförmige Bauelement 38 mit einer Hülse 23'' als Stützelement für die Stulpe 8''' aus einem Teil gefertigt ist. Diese Ausführungsform erleichtert die Montage und verbilligt die Stulpe 8''' als Verschleissteil.

## Patentansprüche

1. Drainageelement für Pressen zum Ausscheiden von Flüssigkeiten aus festen Stoffen, insbesondere für Früchtepressen, umfassend einen stabförmigen, flexiblen Drainagekern (4) mit Fliesswegen (5) zum Ableiten der ausgepressten Flüssigkeit aus dem Pressraum (2) und eine den Drainagekern (4) umgebende, flüssigkeitsdurchlässige Filterhülle (6), wobei mindestens ein Ende des Drainageelementes an einer Saftsammelplatte, Druckplatte (1), oder am Pressmantel der Presse befestigt ist, sowie eine den Drainagekern (4) im Befestigungsbereich und auf einem daran anschliessenden freien Abschnitt umgebende gummielastische Stulpe (8, 8', 8'', 8'''), **gekennzeichnet** durch mindestens ein Stützelement (23, 26, 28, 31, 36, 23', 23'') für die Stulpe (8, 8', 8'',8'''), welches mit derselben so in Verbindung steht, dass ihre Verformbarkeit in einem im Befestigungsbereich liegenden Teilbereich gegenüber dem restlichen Teil stark eingeschränkt ist.

2. Drainageelement nach Anspruch 1, dadurch **gekennzeichnet**, dass der Teilbereich der Stulpe (8') mit eingeschränkter Verformbarkeit einen erweiterten Innendurchmesser zur Aufnahme des Stützelementes (23) aufweist.

3. Drainageelement nach Anspruch 1, dadurch **gekennzeichnet**, dass das Stützelement als Hülse (23, 23', 23'', 26, 28, 36) mit hoher Biegesteifigkeit ausgebildet ist.

4. Drainageelement nach Anspruch 1 oder 2, dadurch **gekennzeichnet**, dass das Stützelement (23) an der Stulpe (8') in einem Abstand von deren an den Befestigungsbereich anschliessenden freiem Abschnitt angeordnet ist, welcher etwa gleich der Manteldicke (45) des freien Abschnittes ist.

5. Drainageelement nach Anspruch 1 oder 3, dadurch **gekennzeichnet**, dass das mit der Stulpe (8') in Verbindung stehende Stützelement (26) im Befestigungsbereich des Drainagekernes (4) über die Stulpe (8') hinausragt.

6. Drainageelement nach Anspruch 1 oder 3, dadurch **gekennzeichnet**, dass das Stützelement (26, 28, 36) mit der Stulpe (8') fest verbunden ist.

7. Drainageelement nach Anspruch 1 oder 3, dadurch **gekennzeichnet**, dass das Stützelement als Hülse (28) mit Anbördelungen (29, 30) ausgebildet ist.

8. Drainageelement nach Anspruch 3, dadurch **gekennzeichnet**, dass das als Hülse ausgebildete Stützelement zwei in Längsrichtung aufeinander folgende Bereiche mit ungleichen elastischen Eigenschaften aufweist.

9. Drainageelement nach Anspruch 1 oder 3, dadurch **gekennzeichnet**, dass die mit dem Stützelement (36) verbundene Stulpe (8') das Stützelement (36) in Längsrichtung beidseitig überragt.

10. Drainageelement nach Anspruch 1, dadurch **gekennzeichnet**, dass zur Befestigung der Filterhülle (6) an der Saftsammelplatte, Druckplatte (1), oder am Pressmantel der Presse zwei konusförmige Bauelemente (37, 38) mit gemeinsamer Passfläche zur Klemmung der Filterhülle (6) vorgesehen sind, und dass das Stützelement (23'') für die Stulpe (8''') mit dem einen Befestigungskonus (38) als gemeinsames Teil ausgebildet ist.

## Claims

1. Drainage element for presses for separating liquids from solids, in particular for fruit presses, including a rod-shaped flexible drainage core (4) with flow paths (5) for leading the expressed liquid away out of the pressing space (2) and a liquid-permeable filter cover (6) surrounding the drainage core (4), at least one end of the drainage element being secured to a juice collecting plate, pressing plate (1) or to the casing of the press, and a rubbery-elastic cuff (8, 8', 8'', 8''') surrounding the drainage core (4) in the securing region and on a free portion connected thereto, characterised by at least one supporting element (23, 26, 28, 31, 36, 23', 23'') for the cuff (8, 8', 8'', 8'''), connected to the latter in such a manner that its deformability in a partial region situated in the securing region is severely limited relative to the remaining part.

2. Drainage element according to claim 1, characterised in that the partial region of the cuff (8') with limited deformability has an expanded internal diameter for receiving the supporting element (23).

3. Drainage element according to claim 1, characterised in that the supporting element is in the form of a sleeve (23, 23', 23'', 26, 28, 36) with high bending rigidity.

4. Drainage element according to claim 1 or claim 2, characterised in that the supporting element (23) is arranged on the cuff (8') at a distance from its free portion connected to the securing region approximately equal to the surface thickness (45) of the free portion.

5. Drainage element according to claim 1 or claim 3, characterised in that the supporting element (26) connected to the cuff (8') projects beyond the cuff (8') in the securing region of the drainage core (4).

6. Drainage element according to claim 1 or claim 3, characterised in that the supporting element (26, 28, 36) is rigidly connected to the cuff (8').

7. Drainage element according to claim 1 or claim 3, characterised in that the supporting element is in the form of a sleeve (28) with flanges (29, 30).

8. Drainage element according to claim 3, characterised in that the supporting element in the form of a sleeve has two regions with different elastic properties following one another in the longitudinal direction.

9. Drainage element according to claim 1 or claim 3, characterised in that the cuff (8') connected to the supporting element (36) projects out from either side of the supporting element (36) in the longitudinal direction.

10. Drainage element according to claim 1, characterised in that two conical components (37, 38) with a common locating surface for clamping the filter cover (6) are provided for securing the filter cover (6) to the juice collecting plate, pressing plate (1) or to the casing of the press and that the supporting element (23'') for the cuff (8''') is formed in one piece with one securing cone (38).

## Revendications

1. Elément d'évacuation pour presses d'extraction de liquides à partir de matières solides, notamment pour des presses à fruits, comprenant une âme d'évacuation flexible (4) en forme de barre avec des chemins d'écoulement (5) pour évacuer le liquide exprimé de la chambre de presse (2), et une enveloppe filtrante (6) entourant l'âme d'évacuation (4) et perméable aux liquides, au moins une extrémité de l'élément d'évacuation étant fixée sur une plaque collectrice de jus, plaque de pression (1), ou sur la surface extérieure de la presse, et comprenant un fourreau (8, 8', 8'', 8''') ayant l'élasticité du caoutchouc, entourant l'âme d'évacuation (4) dans la région de fixation et sur un tronçon libre se raccordant à cette région, **caractérisé** par au moins un élément de soutien (23, 26, 28, 31, 36, 23', 23'') pour le fourreau (8, 8', 8'', 8'''), qui est assemblé à ce dernier de telle sorte que la déformabilité du fourreau est, dans une région partielle située dans la région de fixation, fortement limitée par rapport à la région restante.

2. Elément d'évacuation selon la revendication 1, **caractérisé** en ce que la région partielle du fourreau (8') de déformabilité limitée présente un diamètre intérieur élargi afin de recevoir l'élément de soutien (23).

3. Elément d'évacuation selon la revendication 1, **caractérisé** en ce que l'élément de soutien est réalisé sous forme de douille (23, 23', 23'', 26, 28, 36) à grande rigidité en flexion.

4. Elément d'évacuation selon la revendication 1 ou 2, **caractérisé** en ce que l'élément de soutien (23) est disposé contre le fourreau (8') à une distance de son tronçon libre se raccordant à la région de fixation qui est approximativement égale à l'épaisseur d'enveloppe (45) du tronçon libre.

5. Elément d'évacuation selon la revendication 1 ou 3, **caractérisé** en ce que l'élément de soutien (26) assemblé au fourreau (8') dépasse du fourreau (8') dans la région de fixation de l'âme d'évacuation (4).

6. Elément d'évacuation selon la revendication 1 ou 3, **caractérisé** en ce que l'élément de soutien (26, 28, 36) est fixement assemblé au fourreau (8').

7. Elément d'évacuation selon la revendication 1 ou 3, **caractérisé** en ce que l'élément de soutien est réalisé sous forme de douille (28) avec des bords rabattus (29, 30).

8. Elément d'évacuation selon la revendication 3, **caractérisé** en ce que l'élément de soutien réalisé sous forme de douille présente deux régions de propriétés élastiques différentes, qui se succèdent en direction longitudinale.

9. Elément d'évacuation selon la revendication 1 ou 3, **caractérisé** en ce que le fourreau (8') assemblé à l'élément de soutien (36) dépasse de l'élément de soutien (36) des deux côtés en direction longitudinale.

10. Elément d'évacuation selon la revendication 1, **caractérisé** en ce que deux éléments coniques (37, 38), présentant une surface de contact commune pour le serrage de l'enveloppe filtrante (6), sont prévus pour la fixation de l'enveloppe filtrante (6) sur la plaque collectrice de jus, plaque de pression (1), ou sur la surface extérieure de la presse, et en ce que l'élément de soutien (23'') pour le fourreau (8''') est réalisé sous forme de pièce commune avec l'un (38) des cônes de fixation.
